# EUROPÄISCHE PATENTANMELDUNG

(11) **EP 4 286 787 A1**
(43) Veröffentlichungstag der Anmeldung: **06.12.2023**
(21) Anmeldenummer: 23173887.3
(22) Anmeldetag: 17.05.2023
(51) Int. Cl.: F41G 3/26, F41G 3/32, F41J 5/10

(54) **VERFAHREN ZUM BETREIBEN EINES WAFFENSIMULATORS, SOWIE WAFFENSIMULATOR**

(30) Priorität: 02.06.2022 DE 102022113999
(71) Anmelder: Thales Management & Services Deutschland GmbH, Stuttgart (DE)
(72) Erfinder: Spanier, Christian, 54552 Mehren (DE)
(74) Vertreter: DREISS Patentanwälte PartG mbB

(57) **Zusammenfassung**

Waffensimulator (10), umfassend eine Mehrzahl von Simulationseingabegeräten (16), eine Projektionsfläche (12), auf die mit den Simulationseingabegeräten (16) gezielt werden kann, so dass zeitweise an der von einem Simulationseingabegerät (16) anvisierten Stelle auf der Projektionsfläche (12) ein Lichtpunkt (18) erzeugt wird, mit einer Kamera (22), die einen Inhalt der Projektionsfläche (12) einschließlich der Lichtpunkte (18) laufend anhand aufeinanderfolgender Frames erfasst, und mit einer Bildauswerteeinrichtung (24), die den von der Kamera (22) erfassten Inhalt auswertet, dadurch gekennzeichnet, dass er eine zusätzliche Projektionsquelle (26) umfasst, die kein Simulationseingabegerät (16) ist und die einen Tag (28) mit einer Tag-Eigenschaft auf der Projektionsfläche (12) erzeugt, wobei mindestens innerhalb einer Mehrzahl von Frames der Tag (28) für einen ersten Frame eine erste Tag-Eigenschaft und für einen zweiten Frame eine zweite Tag-Eigenschaft aufweist, wobei sich die erste Tag-Eigenschaft von der zweiten Tag-Eigenschaft unterscheidet.

## Beschreibung

Die vorliegende Erfindung betrifft ein Verfahren zum Betreiben eines Waffensimulators sowie einen Waffensimulator nach den Oberbegriffen der nebengeordneten Ansprüche.

Die EP 3 088 836 A1 offenbart einen Waffensimulator und ein zugehöriges Verfahren der eingangs genannten Art. Ein solcher Waffensimulator verwendet sogenannte "Simulationseingabegeräte". Bei diesen kann es sich beispielsweise um umgebaute Handfeuerwaffen handeln, die keine Munition verschießen, sondern die bei einer Betätigung des Abzugs einen Laserstrahl aussenden. Alternativ ist es auch möglich, dass die Simulationseingabegeräte dauerhaft einen Laserstrahl aussenden, und bei einer Betätigung des Abzugs lediglich ein Signal abgegeben wird. Zu dem bekannten Waffensimulator gehört auch eine Projektionsfläche, auf die mittels eines Projektors ein Übungsszenario mit Bewegtbildern projiziert wird. Eine Person kann mit einem Simulationseingabegerät auf die Projektionsfläche zielen. Hierdurch wird auf der Projektionsfläche an der anvisierten Stelle durch den Laserstrahl wenigstens zeitweise ein Lichtpunkt erzeugt.

Der Inhalt der Projektionsfläche wird bei dem bekannten Waffensimulator laufend von einer Kamera anhand aufeinanderfolgender Frames erfasst. Der von der Kamera erfasste Inhalt wird dann mittels einer Bildauswerteeinrichtung, bei der es sich beispielsweise um einen normalen Computer handeln kann, ausgewertet. Hierfür ist es wichtig, dass der auf der Projektionsfläche von einem Simulationseingabegerät erzeugte Lichtpunkt dem entsprechenden Simulationseingabegerät zugeordnet werden kann. In bestimmten Situationen kann es jedoch vorkommen, dass diese Zuordnung verloren geht. Sie muss dann schnellstmöglich wieder hergestellt werden.

Aufgabe der vorliegenden Erfindung ist es, ein Verfahren bereitzustellen, bei dem die Auswertung vereinfacht wird.

Diese Aufgabe wird durch ein Verfahren und einen Waffensimulator mit den Merkmalen der beiden nebengeordneten Ansprüche gelöst. Vorteilhafte Weiterbildungen sind in Unteransprüchen angegeben.

Die Erfindung sorgt dafür, dass die von der Kamera erfassten und übermittelten Frames in Form des Tags und der veränderlichen Tag-Eigenschaften einen eindeutigen Identifikator aufweisen, anhand dessen ein Frame innerhalb einer Mehrzahl von Frames eindeutig identifiziert werden kann. Jeder erfasste Frame hat somit sozusagen einen eigenen "Namen", was für eine Vielzahl von unterschiedlichen Auswerteszenarien eingesetzt werden kann. Insbesondere wird hierdurch die Möglichkeit geschaffen, Frames nicht unmittelbar nach deren Übertragung auswerten zu müssen, sondern die Auswertung kann auch zu einem späteren Zeitpunkt durchgeführt werden, da die Frames aufgrund der individuellen Tag-Eigenschaften auch zu einem späteren Zeitpunkt identifizierbar bleiben. Somit kann eine vergleichsweise preiswerte Auswerteeinrichtung eingesetzt werden, und die Auswertung der Frames muss in der Auswerteeinrichtung nicht priorisiert werden.

Konkret wird dies erreicht durch ein Verfahren zum Betreiben eines Waffensimulators. Ein solcher kann beispielsweise zum Training von Personen bei Polizei und Militär eingesetzt werden. Ein solcher Waffensimulator steht typischerweise in einem Gebäude, beispielsweise einer Halle. Bei dem erfindungsgemäßen Verfahren wird mittels einer Mehrzahl von Simulationseingabegeräten auf eine Projektionsfläche gezielt. Bei den Simulationseingabegeräten kann es sich beispielsweise um Simulationswaffen handeln, beispielsweise um umgebaute Handfeuerwaffen. Diese weisen typischerweise eine Vorrichtung (beispielsweise eine Laserquelle mit entsprechender Optik) auf, welche an der von dem Simulationseingabegerät anvisierten Stelle auf der Projektionsfläche einen Lichtpunkt erzeugt. Typischerweise wird dann, wenn die Person einen Abzug des Simulationseingabegerät betätigt, ein entsprechendes Signal an eine Recheneinrichtung abgegeben. Wie weiter unten noch erläutert werden wird, kann die Vorrichtung, die den Lichtpunkt erzeugt, in bestimmten Situationen aber auch automatisch ohne Zutun der Person eingeschaltet und ausgeschaltet werden.

Bei dem erfindungsgemäßen Verfahren wird außerdem ein Inhalt der Projektionsfläche einschließlich der von den Simulationseingabegeräten auf der Projektionsfläche erzeugten Lichtpunkte laufend von einer Kamera erfasst und anhand aufeinanderfolgender Frames übermittelt. Vorliegend wird unter dem Begriff "Frame" ein Datenframe im Sinne der Nachrichtentechnik verstanden. Typischerweise entspricht vorliegend aber ein Datenframe einem von der Kamera erfassten Einzelbild ("Bildframe") aus einer Abfolge einer Vielzahl von aufeinanderfolgenden Einzelbildern. Der von der Kamera erfasste und durch die Frames übermittelte Inhalt wird mittels einer Bildauswerteeinrichtung ausgewertet. Diese erhält also von der Kamera die aufeinanderfolgenden Frames.

Erfindungsgemäß wird mittels einer zusätzlichen Projektionsquelle, die typischerweise kein Simulationseingabegerät ist, ein Tag mit einer Tag-Eigenschaft auf der Projektionsfläche erzeugt. Der technische Begriff "Tag" wird vorliegend im Sinne eines optischen Labels oder Markers verstanden, und die Tag-Eigenschaft bezeichnet den Informationsinhalt, den der Tag hat. Mindestens innerhalb einer Mehrzahl von Frames (also beispielsweise einer Sequenz von Frames) weist der Tag für einen ersten Frame eine erste Tag-Eigenschaft und für einen zweiten Frame eine zweite Tag-Eigenschaft auf, wobei sich die erste Tag-Eigenschaft von der zweiten Tag-Eigenschaft unterscheidet.

Die Tags sind also vom gleichen Typ, haben aber unterschiedliche Informationsinhalte und kennzeichnen so auf eindeutige Art und Weise den ersten Frame und den zweiten Frame, sodass diese voneinander unterschieden und eindeutig identifiziert werden können. Es versteht sich, dass einerseits die Erzeugung der Tags mittels der zusätzlichen Projektionsquelle, die Erzeugung der Lichtpunkte durch die Simulationseingabegeräte und die Übermittlung der aufeinanderfolgenden Frames von der Kamera an die Bildauswerteeinrichtung miteinander zeitlich synchronisiert sind, so dass die Tags den Frames eindeutig zugeordnet sind.

Bei einer besonders bevorzugten Weiterbildung, die dazu dient, eine verloren gegangene Zuordnung der auf der Projektionsfläche vorhandenen Lichtpunkte zu den jeweiligen Simulationseingabegeräten wieder herzustellen, wird zunächst vorgeschlagen, dass in einem Schritt a für eine Zuordnung eines Lichtpunkts zu einem Simulationseingabegerät ein Simulationseingabegerät von einer Recheneinrichtung so angesteuert wird, dass es nur in mindestens einem Frame einen Lichtpunkt erzeugt. Dabei ist besonders bevorzugt, dass das Simulationseingabegerät nur in einem einzigen Frame einen Lichtpunkt erzeugt.

Wie gerade erwähnt, versteht es sich, dass hierzu eine zeitliche Synchronisierung zwischen dem Simulationseingabegerät bzw. der Recheneinrichtung und der zusätzlichen Projektionsquelle sowie der Kamera vorhanden sein muss. Bei einer besonders einfachen Ausgestaltung wird in dem mindestens einen Frame nur von einem einzigen Simulationseingabegerät ein Lichtpunkt erzeugt, wohingegen alle anderen Simulationseingabegeräte keinen Lichtpunkt erzeugen.

Bei der Weiterbildung wird ferner vorgeschlagen, dass in einem Schritt b die Recheneinrichtung ein Informationspaket an die Bildauswerteeinrichtung übermittelt, welches Informationspaket mindestens einen Identifikator des Simulationseingabegeräts, welches in dem mindestens einen Frame den Lichtpunkt erzeugt hat, und die zu dem mindestens einen Frame gehörende Tag-Eigenschaft umfasst. In diesem Schritt b wird somit ein Informationspaket erzeugt, welches das spezifische Simulationseingabegerät und den spezifischen Frame, während dem das spezifische Simulationseingabegerät einen Lichtpunkt auf der Projektionsfläche erzeugt hat, miteinander verknüpft. Die Auswerteeinrichtung erhält dieses Informationspaket und damit eine Information, bei welchem Frame ein von dem spezifischen Simulationseingabegerät erzeugter Lichtpunkt zu erwarten war bzw. zu erwarten ist.

Weiterhin wird bei dieser Weiterbildung vorgeschlagen, dass in einem Schritt c die Bildauswerteeinrichtung den Inhalt des Informationspakets mit dem Inhalt der mittels der Kamera erhaltenen Frames, einschließlich der mittels der Kamera erhaltenen Tag-Eigenschaften der Frames abgleicht. Es wird also die mittels des Informationspakets übermittelte erwartete Situation, sozusagen ein "Sollwert", mit den von der Kamera erhaltenen Informationen, welche die tatsächliche Situation wiedergeben, also sozusagen dem "Istwert", verglichen. Beispielsweise wird eine Vielzahl von Frames und zugehörigen Tag-Eigenschaften, die von der Kamera erhalten wurden, mit der Tag-Eigenschaft des Informationspakets verglichen, bis eine Übereinstimmung einer Tag-Eigenschaft eines von der Kamera erhaltenen Datenframes mit der Tag-Eigenschaft des Informationspakets festgestellt wird.

Schließlich wird bei dieser Weiterbildung vorgeschlagen, dass in einem Schritt d die Bildauswerteeinrichtung als Ergebnis des Abgleichs einen von der Kamera in mindestens einem bestimmten Frame erfassten Lichtpunkt dem Simulationseingabegerät zuordnet. Wenn im Schritt c eine Übereinstimmung einer Tag-Eigenschaft eines von der Kamera erhaltenen Datenframes mit der Tag-Eigenschaft des Informationspakets festgestellt wird, kann die Bildauswerteeinrichtung davon ausgehen, dass der Lichtpunkt, der zum Inhalt des von der Kamera erhaltenen Frames gehört, von jenem Simulationseingabegerät erzeugt wurde, dessen Identifikator zum Informationspaket gehört. Damit ist eine eindeutige Zuordnung des in dem Frame erfassten Lichtpunkts zu dem spezifischen Simulationseingabegerät möglich.

Durch diese Weiterbildung wird es somit ermöglicht, außerordentlich schnell und einfach einen von der Kamera auf der Projektionsfläche erfassten Lichtpunkt jenem Simulationseingabegerät zuzuordnen, welches den Lichtpunkt tatsächlich erzeugt hat. Im Extremfall genügt ein einziger Frame und somit die sehr kurze Zeitdauer eines solchen Frames, um die besagte Zuordnung herzustellen.

Bei einer Weiterbildung wird vorgeschlagen, dass zwischen den Schritten a und c ein zeitlicher Abstand liegt. Die Voraussetzung hierfür wird dadurch geschaffen, dass jeder Frame durch den in ihm enthaltenen Tag individuell und eindeutig gekennzeichnet ist. Die Auswertung bzw. der Abgleich muss somit nicht unmittelbar nach der Aufnahme bzw. Übermittlung des Frames erfolgen, da auch mit zeitlichem Abstand die eindeutige Kennzeichnung des Frames durch den Tag und dessen individuelle Tag-Eigenschaft nicht verloren geht. In der Folge kann die Auswerteeinrichtung beispielsweise ein üblicher Computer sein, der auch noch mit anderen Threads beschäftigt sein kann, und der den besagten Abgleich daher erst dann vornimmt, wenn es das Thread- bzw. Task-Management der CPU und/oder GPU des Computers vorsieht.

Bei einer Weiterbildung wird vorgeschlagen, dass jeder Frame innerhalb der Mehrzahl von Frames einen Tag mit einer eigenen Tag-Eigenschaft aufweist. Dies ist das Optimum und sorgt für eine eindeutige Kennzeichnung eines jeden einzelnen Frames.

Bei einer Weiterbildung wird vorgeschlagen, dass die Tag-Eigenschaft grafisch, numerisch und/oder alphanumerisch dargestellt wird. Beispielsweise kann die Tag-Eigenschaft durch einen QR-Code, eine Zahlenfolge, eine Buchstabenfolge, oder eine Kombination aus Zahlen und Buchstaben dargestellt werden. Diese Formen der Darstellung sind mittels üblicher Software für Bilderkennung einfach erkennbar.

Bei einer Weiterbildung wird vorgeschlagen, dass die Tag-Eigenschaft eine Zeitinformation umfasst. Dies ist eine besonders einfache und eindeutige Kennzeichnung eines Tags durch eine entsprechende Tag-Eigenschaft.

Bei einer Weiterbildung wird vorgeschlagen, dass die Lichtpunkte und/oder der Tag im nicht-sichtbaren Wellenlängenbereich erzeugt werden. Somit bleibt die auf der Projektionsfläche üblicherweise dargestellte Szenerie von den Lichtpunkten und dem Tag unbeeinflusst. Typischerweise werden die Lichtpunkte sowie der Tag durch Licht im Infrarotbereich erzeugt.

Zu der Erfindung gehört auch ein Waffensimulator, umfassend eine Mehrzahl von Simulationseingabegeräten, eine Projektionsfläche, auf die mit den Simulationseingabegeräten gezielt werden kann, so dass zeitweise an der von einem Simulationseingabegerät anvisierten Stelle auf der Projektionsfläche ein Lichtpunkt erzeugt wird, mit einer Kamera, die einen Inhalt der Projektionsfläche einschließlich der Lichtpunkte laufend anhand aufeinanderfolgender Frames erfasst, und mit einer Bildauswerteeinrichtung, die den von der Kamera erfassten Inhalt auswertet. Der erfindungsgemäße Waffensimulator umfasst eine zusätzliche Projektionsquelle, die kein Simulationseingabegerät ist und die einen Tag mit einer Tag-Eigenschaft auf der Projektionsfläche erzeugt, wobei mindestens innerhalb einer Mehrzahl von Frames der Tag für einen ersten Frame eine erste Tag-Eigenschaft und für einen zweiten Frame eine zweite Tag-Eigenschaft aufweist, wobei sich die erste Tag-Eigenschaft von der zweiten Tag-Eigenschaft unterscheidet.

Es versteht sich, dass die für die Zuordnung der Lichtpunkte zu den entsprechenden Simulationseingabegeräten notwendigen Verfahrensschritte nicht zwingend in der eigentlichen Bild Auswerteeinrichtung durchgeführt werden müssen, sondern dass hierzu auch irgend eine andere Recheneinrichtung herangezogen werden kann.

Die Erfindung kann nochmals wie folgt zusammengefasst werden: bei einem typischen Waffensimulator zielen Personen mit Simulationseingabegeräten auf eine Projektionsfläche bzw. einen Bildschirm, auf dem eine Übungsszene angezeigt wird. Eine zusätzliche Projektionsquelle, die wegen ihrer besonderen oben beschriebenen Funktion auch als "Resynchronisierungsvorrichtung" bezeichnet werden kann, zielt ebenfalls auf die Projektionsfläche bzw. den Bildschirm und erzeugt eine Markierung ("Tag"), die sich von den normalen Lichtpunkten, die von den Simulationseingabegeräten erzeugt werden, unterscheidet.

Eine unabhängige Zielpunktverfolgungsvorrichtung beispielsweise in Form einer Kamera, die auf die Projektionsfläche bzw. den Bildschirm ausgerichtet ist, erkennt sowohl die Lichtpunkte der Simulationseingabegeräte als auch die Markierung der Resynchronisierungsvorrichtung. Die Zielpunktverfolgungsvorrichtung sendet die Informationen über Datenframes an eine Auswerteeinrichtung, beispielsweise einen Computer. Der Computer kommuniziert mit einer zentralen Recheneinrichtung für die Simulationseingabegeräte ("SID-Controller") über bidirektionale asynchrone Nachrichten. Der SID-Controller synchronisiert alle Simulationseingabegeräte, die Resynchronisierungsvorrichtung und die Zielpunktverfolgungsvorrichtung auf eine gemeinsame Uhr, wodurch die Verwendung von sog. "Zeitscheiben" ermöglicht wird.

Der SID-Controller befiehlt jedem Simulationseingabegerät und der Resynchronisierungsvorrichtung synchron, die Zielpunktverfolgung zu aktivieren oder zu deaktivieren. Bei Deaktivierung ist die Zielpunktverfolgungsvorrichtung nicht mehr in der Lage, den entsprechenden Lichtpunkt oder Tag zu erkennen.

Die eigentliche Umwandlung der Zielpunktdatenframes in verwertbare Koordinaten (die für die weitere Verarbeitung benötigt werden) und das Senden/Empfangen von Nachrichten an/von dem SID-Controller erfolgt auf einem normalen COTS-Computer und nicht auf teurer Spezialhardware (wie z.B. speziell programmierten FPGAs).

Aufgrund der Funktionsweise moderner Computersysteme ist es äußerst kompliziert, ein deterministisches Zeitverhalten zu erreichen, selbst wenn eine Art Echtzeitbetriebssystem (RTOS) verwendet wird. Auf Nicht-RTOS-Systemen wie Microsoft Windows oder GNU Linux ist es praktisch unmöglich, zuverlässige Zeitgarantien zu erhalten. Das liegt daran, dass das Betriebssystem nur wenig Kontrolle darüber hat, wie es die Arbeit der vielen Threads von mehreren Prozessen und/oder Treibern auf die verfügbaren CPU- oder GPU-Prozessoreinheiten verteilt. Selbst bei vollständiger Kontrolle über die Thread-Planung kann eine beliebige Anzahl asynchroner Hardware-Unterbrechungen durch externe Ereignisse auftreten, z.B. durch die Kommunikation mit der Zielpunktverfolgungsvorrichtung Zielpunktverfolgungsgerät oder dem SID-Controller.

Bei der Erfindung wird die Kennzeichnung von Datenframes mittels Tags mit Hilfe der separaten Resynchronisierungsvorrichtung eingeführt, die einen komplexen Tag erzeugen kann, der später erkannt und mit jedem aktiven Lichtpunkt in einer bestimmten Zeitscheibe verknüpft werden kann. Die Informationen darüber, welche Lichtpunkte in einem mit einer Tag versehenen Lichtpunkt-Datenframe zu erwarten sind, werden auch von dem SID-Controller an den Computer zurückgesendet, der diese Informationen verwenden kann, um völlig asynchron zum Zeitscheibenmechanismus zu arbeiten.

Nachfolgend wird die Erfindung unter Bezugnahme auf die beigefügte Zeichnung erläutert. In der Zeichnung zeigen:
- Figur 1: eine schematische Darstellung eines Waffensimulators mit 2 Simulationseingabegeräten und einer zusätzlichen Projektionsquelle;
- Figur 2: ein schematisches Blockschaltbild des Waffensimulators von Figur 1; und
- Figur 3: ein Flussdiagramm eines Verfahrens zum Betreiben des Waffensimulators von Figur 1.

Ein Waffensimulator trägt in Figur 1 insgesamt das Bezugszeichen 10. Der Waffensimulator 10 umfasst eine Projektionsfläche 12 in der Art eines Bildschirms, auf die durch eine in Figur 1 nicht sichtbare Projektionsvorrichtung eine Bewegtbild-Szenerie 14 projiziert wird. Die nicht sichtbare Projektionsvorrichtung kann beispielsweise hinter der transluzenten Projektionsfläche 12 angeordnet und daher bei der Darstellung in Figur 1 durch die Projektionsfläche 12 verdeckt sein. Der Waffensimulator 10 kann typischerweise in einem Gebäude, beispielsweise einer Halle, stehen.

Zu dem Waffensimulator 10 gehört ferner eine Mehrzahl von Simulationseingabegeräten 16. Vorliegend sind in Figur 1 beispielhaft zwei Simulationseingabegeräte 16 in Form von umgebauten Handfeuerwaffen dargestellt. Grundsätzlich ist es aber möglich, dass der Waffensimulator 10 auch eine größere Anzahl von Simulationseingabegeräten 16 umfasst.

Das Simulationseingabegerät 16 verfügt über eine Lichtquelle und eine entsprechende Optik, beispielsweise einen Infrarot-Laser (nicht dargestellt), der einen entsprechenden Laserstrahl 17 aussendet und an der mit dem Simulationseingabegerät 16 anvisierten Stelle auf der Projektionsfläche 12 einen Lichtpunkt 18 erzeugt. Dann, wenn die Person, die das Simulationseingabegerät 16 benutzt, im normalen Betrieb des Waffensimulators 10 einen Abzug betätigt, wird ein Signal vom Simulationseingabegerät 16 erzeugt wird, welches an eine Recheneinrichtung 20 übermittelt wird. Die Recheneinrichtung 20 kommuniziert mit den Simulationseingabegeräten 16 bidirektional und vorzugsweise drahtlos.

Mittels einer Zielpunktverfolgungsvorrichtung in Form einer Kamera 22 des Waffensimulators 10 wird ein Inhalt der Projektionsfläche 12 einschließlich der Lichtpunkte 18 laufend erfasst. Die Kamera 22 ist mit einer Bildauswerteeinrichtung 24 verbunden, wie weiter unten noch stärker im Detail ausgeführt werden wird. Die Verbindung wird in Figur 1 durch einen Pfeil 25 angedeutet.

Zu dem Waffensimulator 10 gehört ferner eine zusätzliche Projektionsquelle 26, bei der es sich ebenfalls um eine Laserlichtquelle handeln kann. Mittels der zusätzlichen Projektionsquelle 26 wird auf der Projektionsfläche 12 an einer vorliegend beispielhaft festen und unveränderlichen Position dauerhaft oder zeitweise eine Markierung in Form eines Tags 28 erzeugt. Der Tag 28 hat eine Tag-Eigenschaft, welche einen Informationsinhalt bezeichnet, den der Tag 28 hat. Die Tag-Eigenschaft kann grafisch, numerisch und/oder alphanummerisch dargestellt werden, und vorzugsweise umfasst die Tag-Eigenschaft eine Zeitinformation.

Die zusätzliche Projektionsquelle 26 ist bidirektional mit der Recheneinrichtung 20 verbunden, was durch einen Doppelpfeil 30 angedeutet wird. Auch die Bildauswerteeinrichtung 24 ist bidirektional mit der Recheneinrichtung 20 verbunden, was durch einen Doppelpfeil 32 angedeutet wird.

Die Recheneinrichtung 20 kann auch als "SID-Controller" bezeichnet werden, da sie unter anderem die Simulationseingabegeräte 16 ("SIDs") ansteuert. Die Auswerteeinrichtung 24 kann ein üblicher COTS-Computer sein mit einem Nicht-Echtzeit-Betriebssystem. Die Recheneinrichtung 20 synchronisiert alle Simulationseingabegeräte 16, die zusätzliche Projektionsquelle 26 und die Kamera 22 auf ein gemeinsames Zeitsystem, also eine gemeinsame "Uhr".

Der oben beschriebene Waffensimulator 10 kann wie folgt betrieben werden (Figur 3), wobei zunächst ein Normalbetrieb dargestellt wird:

In einem Funktionsblock 34 wird mittels der Simulationseingabegeräte 16 auf auf die Projektionsfläche 12 gezielt und zeitweise an der von einem Simulationseingabegerät 16 anvisierten Stelle auf der Projektionsfläche 12 ein Lichtpunkt 18 erzeugt. In einem Funktionsblock 36 wird ferner mittels der zusätzlichen Projektionsquelle 26 zeitweise oder dauerhaft der Tag 28 auf der Projektionsfläche 12 erzeugt. In einem Funktionsblock 38 wird ein Inhalt der Projektionsfläche 12 einschließlich der Lichtpunkte 18 und einschließlich des Tags 28 laufend von der Kamera 22 erfasst. In einem Funktionsblock 40 wird der von der Kamera 22 erfasste Inhalt anhand aufeinanderfolgender Frames an die Bildauswerteeinrichtung 24 übermittelt. Für jeden Frame wird im Funktionsblock 36 ein Tag 28 mit einer für den frameindividuellen Tag-Eigenschaft erzeugt. Innerhalb einer Mehrzahl von Frames weist der Tag 28 für einen ersten Frame somit eine erste Tag-Eigenschaft und für einen zweiten Frame eine zweite Tag-Eigenschaft auf, wobei sich die erste Tag-Eigenschaft von der zweiten Tag-Eigenschaft unterscheidet.

Die Bildauswerteeinrichtung 24 ist normalerweise in der Lage, jeden Lichtpunkt 18 auf der Projektionsfläche 12 jenem Simulationseingabegerät 16 zuzuordnen, welches den Lichtpunkt 18 erzeugt bzw. erzeugt hat. Allerdings kann es vorkommen, dass diese Zuordnung verloren geht. In diesem Falle ist es wichtig, dass die Zuordnung schnellstmöglich wieder hergestellt wird, ohne dass die Hardware des Waffensimulators 10 besonders belastet wird oder besonders leistungsfähig sein muss. Daher wird in einem solchen Falle (Resynchronisierung) vorliegend wie folgt vorgegangen:

In einem Funktionsblock 42 wird ein Simulationseingabegerät 18 von der Recheneinrichtung 20 so angesteuert, dass es nur während eines einzigen Frames einen Lichtpunkt 18 erzeugt. Vorliegend beispielhaft sind so lange, also während dieses einzigen Frames, alle anderen Simulationseingabegeräte 18 ausgeschaltet, diese erzeugen also keinen Lichtpunkt. Erst während des nächsten Frames wird das nächste Simulationseingabegerät 18 von der Recheneinrichtung 20 so angesteuert, dass es nur während dieses nächsten Frames einen Lichtpunkt 18 erzeugt, und während dessen sind wiederum alle anderen Simulationseingabegeräte 18 ausgeschaltet. Dies wird fortgesetzt, bis sämtliche Simulationseingabegeräte 18 während eines einzigen Frames einmal eingeschaltet und ansonsten ausgeschaltet waren.

In einem Funktionsblock 44 wird von der Recheneinrichtung 20 ein Informationspaket an die Bildauswerteeinrichtung 24 übermittelt. Dieses Informationspaket enthält einen Identifikator des Simulationseingabegeräts 18, welches in dem Frame den Lichtpunkt 18 erzeugt hat, und die zu dem Frame gehörende Tag-Eigenschaft des Tags 28.

In einem Funktionsblock 46 wird der von der Kamera 22 erfasste Inhalt anhand aufeinanderfolgender Frames an die Bildauswerteeinrichtung 24 übermittelt, wie oben im Funktionsblock 40. Für jeden Frame wird im Funktionsblock 46 von der zusätzlichen Projektionsquelle 26 ein Tag 28 mit einer für den Frame individuellen Tag-Eigenschaft erzeugt. Dies ist möglich, da sämtliche relevanten Einrichtungen zeitlich miteinander synchronisiert sind.

In einem Funktionsblock 48 vergleicht die Bildauswerteeinrichtung 24 den Inhalt des im Funktionsblock 44 von der Recheneinrichtung 20 erhaltenen Informationspakets mit dem im Funktionsblock 46 von der Kamera 22 erhaltenen Inhalt der Frames. Es wird also die mittels des Informationspakets übermittelte erwartete Situation mit den von der Kamera 22 erhaltenen Informationen verglichen. Beispielsweise wird eine Vielzahl von Frames und zugehörigen Tag-Eigenschaften, die von der Kamera 22 erhalten wurden, mit der Tag-Eigenschaft des Informationspakets verglichen, bis eine Übereinstimmung einer Tag-Eigenschaft eines von der Kamera 22 erhaltenen Datenframes mit der Tag-Eigenschaft des Informationspakets festgestellt wird.

In einem Funktionsblock 50 ordnet die Bildauswerteeinrichtung 24 als Ergebnis des Abgleichs einen von der Kamera 22 in mindestens einem bestimmten Frame erfassten Lichtpunkt 18 dem Simulationseingabegerät 16, welches diesen Lichtpunkt 18 erzeugt hat, zu. Wenn im Funktionsblock 48 eine Übereinstimmung einer Tag-Eigenschaft eines von der Kamera 22 erhaltenen Datenframes mit der Tag-Eigenschaft des Informationspakets festgestellt wird, kann die Bildauswerteeinrichtung 24 davon ausgehen, dass der Lichtpunkt 18, der zum Inhalt des von der Kamera 22 erhaltenen Frames gehört, von jenem Simulationseingabegerät 18 erzeugt wurde, dessen Identifikator zum Informationspaket gehört.

Zeitlich gesehen kann der Funktionsblock 48 in einem Abstand zu den vorhergehenden Funktionsblöcken abgearbeitet werden. Dies wird durch die Kennzeichnung der Frames mittels der Tags 28 mit Hilfe der separaten zusätzlichen Projektionsquelle 26 eingeführt, die einen komplexen Tag 28 erzeugen kann, der später erkannt und mit jedem aktiven Lichtpunkt 18 in einer bestimmten Zeitscheibe, also zu einem bestimmten Zeitpunkt, verknüpft werden kann. Die Informationen darüber, welche Lichtpunkte 18 in einem mit einer Tag 28 versehenen Lichtpunkt-Datenframe zu erwarten sind, werden von der Recheneinrichtung 20 an die Bildauswerteeinrichtung 24 zurückgesendet, die diese Informationen verwenden kann, um zeitlich asynchron zu arbeiten.

Grundsätzlich ist es möglich, dass die zusätzliche Projektionsquelle 26 den Tag 28 nur dann erzeugt, wenn eine Resynchronisierung durchgeführt wird, wenn also erkannt wurde, dass die Zuordnung der Lichtpunkte 18 zu den Simulationseingabegeräten 16 verloren gegangen ist. Es ist aber auch möglich, dass die zusätzliche Projektionsquelle 26 die Text 28 auch während des Normalbetriebs des Waffensimulators 10 erzeugt.

Figur 2 ist eine alternative Darstellung des Waffensimulators 10 in Form eines schematischen Blockschaltbilds.

## Patentansprüche

1. Verfahren zum Betreiben eines Waffensimulators (10), bei dem mittels einer Mehrzahl von Simulationseingabegeräten (16) auf eine Projektionsfläche (12) gezielt und zeitweise an der von einem Simulationseingabegerät (16) anvisierten Stelle auf der Projektionsfläche (12) ein Lichtpunkt (18) erzeugt wird, bei dem ein Inhalt der Projektionsfläche (12) einschließlich der Lichtpunkte (18) laufend von einer Kamera (22) erfasst und anhand aufeinanderfolgender Frames übermittelt wird und bei dem der von der Kamera (22) erfasste Inhalt mittels einer Bildauswerteeinrichtung (24) ausgewertet wird, **dadurch gekennzeichnet, dass** mittels einer zusätzlichen Projektionsquelle (26) wenigstens zeitweise ein Tag (28) mit einer Tag-Eigenschaft auf der Projektionsfläche (12) erzeugt wird, wobei mindestens innerhalb einer Mehrzahl von Frames der Tag (28) für einen ersten Frame eine erste Tag-Eigenschaft und für einen zweiten Frame eine zweite Tag-Eigenschaft aufweist, wobei sich die erste Tag-Eigenschaft von der zweiten Tag-Eigenschaft unterscheidet.

2. Verfahren nach Anspruch 1, **dadurch gekennzeichnet,**
a. **dass** für eine Zuordnung eines Lichtpunkts (18) zu einem Simulationseingabegerät (16) ein Simulationseingabegerät (16) von einer Recheneinrichtung (20) so angesteuert wird, dass es nur in mindestens einem Frame einen Lichtpunkt (18) erzeugt,
b. **dass** die Recheneinrichtung (20) ein Informationspaket an die Bildauswerteeinrichtung (24) übermittelt, welches Informationspaket mindestens einen Identifikator des Simulationseingabegeräts (16), welches in dem mindestens einen Frame den Lichtpunkt erzeugt hat, und die zu dem mindestens einen Frame gehörende Tag-Eigenschaft umfasst,
c. **dass** die Bildauswerteeinrichtung (24) den Inhalt des Informationspakets mit dem Inhalt der mittels der Kamera (22) erhaltenen Frames und den mittels der Kamera (22) erhaltenen Tag-Eigenschaften der Frames abgleicht, und
d. **dass** die Bildauswerteeinrichtung (24) als Ergebnis des Abgleichs einen von der Kamera (22) in mindestens einem bestimmten Frame erfassten Lichtpunkt dem Simulationseingabegerät (16) zuordnet.

3. Verfahren nach Anspruch 2, **dadurch gekennzeichnet, dass** zwischen den Schritten a und c ein zeitlicher Abstand liegt.

4. Verfahren nach wenigstens einem der vorhergehenden Ansprüche, **dadurch gekennzeichnet, dass** jeder Frame innerhalb der Mehrzahl von Frames einen Tag (28) mit einer eigenen Tag-Eigenschaft aufweist.

5. Verfahren nach wenigstens einem der vorhergehenden Ansprüche, **dadurch gekennzeichnet, dass** die Tag-Eigenschaft grafisch, numerisch und/oder alphanumerisch dargestellt wird.

6. Verfahren nach wenigstens einem der vorhergehenden Ansprüche, **dadurch gekennzeichnet, dass** die Tag-Eigenschaft eine Zeitinformation umfasst.

7. Verfahren nach wenigstens einem der vorhergehenden Ansprüche, **dadurch gekennzeichnet, dass** die Lichtpunkte (18) und/oder der Tag (28) im nicht-sichtbaren Wellenlängenbereich erzeugt werden.

8. Waffensimulator (10), umfassend eine Mehrzahl von Simulationseingabegeräten (16), eine Projektionsfläche (12), auf die mit den Simulationseingabegeräten (16) gezielt werden kann, so dass zeitweise an der von einem Simulationseingabegerät (16) anvisierten Stelle auf der Projektionsfläche (12) ein Lichtpunkt (18) erzeugt wird, mit einer Kamera (22), die einen Inhalt der Projektionsfläche (12) einschließlich der Lichtpunkte (18) laufend anhand aufeinanderfolgender Frames erfasst, und mit einer Bildauswerteeinrichtung (24), die den von der Kamera (22) erfassten Inhalt auswertet, **dadurch gekennzeichnet, dass** er eine zusätzliche Projektionsquelle (26) umfasst, die kein Simulationseingabegerät (16) ist und die einen Tag (28) mit einer Tag-Eigenschaft auf der Projektionsfläche (12) erzeugt, wobei mindestens innerhalb einer Mehrzahl von Frames der Tag (28) für einen ersten Frame eine erste Tag-Eigenschaft und für einen zweiten Frame eine zweite Tag-Eigenschaft aufweist, wobei sich die erste Tag-Eigenschaft von der zweiten Tag-Eigenschaft unterscheidet.
